# EUROPÄISCHE PATENTSCHRIFT

(11) **EP 0 309 723 B1**
(45) Veröffentlichungstag und Bekanntmachung des Hinweises auf die Patenterteilung: **16.08.1990**
(21) Anmeldenummer: 88113542.0
(22) Anmeldetag: 20.08.1988
(51) Int. Cl.: F01N 3/38

(54) **Zündbrenner in einer Vorrichtung zum Verbrennen von Festkörperpartikeln im Abgas von Brennkraftmaschinen**
Ignition burner in a device for burning solid particles in the exhaust gas of internal combustion engines
Brûleur d'allumage dans un dispositif pour la combustion de particules solides dans le gaz d'échappement de moteurs à combustion interne

(30) Priorität: 26.09.1987 DE 3732491
(43) Veröffentlichungstag der Anmeldung: 05.04.1989
(73) Patentinhaber: ROBERT BOSCH GMBH, 70442 Stuttgart (DE)
(72) Erfinder: Knauer, Alfred, D-7000 Stuttgart 1 (DE); Projahn, Ulrich, Dr., D-7257 Ditzingen 4 (DE)

(56) Entgegenhaltungen:
- EP-A- 215 205
- DE-A- 3 219 948
- DE-A- 3 621 914
- FR-A- 2 133 202
- GB-A- 2 123 313
- US-A- 4 541 239

## Beschreibung

### Stand der Technik

Die Erfindung betrifft einen Zündbrenner in einer Vorrichtung zum Verbrennen von Festkörperpartikeln, insbesondere Rußteilchen, im Abgas von Brennkraftmaschinen der im Oberbegriff des Anspruchs 1 definierten Gattung.

Solche Verbrennungsvorrichtungen dienen insbesondere bei Kraftfahrzeugen mit Dieselmotoren zur unmittelbaren Rußentsorgung des durch elektrostatische Rußweichen aus dem Abgas ausgefilterten Rußes. Dieser wird mit einem Abgasnebenstrom, der weniger als 1% des gesamten Abgases ausmacht, der Brennkammer der Verbrennungsvorrichtung zugeführt und dort bei einer Flammtemperatur zwischen 550_{°}C - 1000_{°}C verbrannt. Die schadstoffreien Verbrennungsprodukte und die Restgase werden über die Auspuffanlagen der Brennkraftmaschine ausgestoßen. Zur Erzeugung der Abbrennflamme ist an die Brennkammer der Verbrennungsvorrichtung ein Zündbrenner angesetzt, wie er beispielsweise in der DE-OS 36 21 914 beschrieben ist. In dem dort als Drallbrenner ausgebildeten Zündbrenner wird in der Gemischaufbereitungskammer flüssiger Kraftstoff und Verbrennungsluft in dosierten Mengen verwirbelt und das Gemisch über die Gemischaustrittsöffnung der Brennkammer zugeführt, wo es nach Entflammung zusammen mit dem rußbeladenen Abgas abbrennt. Die Entflammung wird von der Glühkerze bewirkt, an deren Glühwendel sich das Gemisch entzündet. Der Glühkörper in der Gemischaufbereitungskammer übernimmt nach Gemisch-Entflammung und seiner Aufheizung die Stabilisierung der Flammenbildung, so daß die Glühkerze wieder abgeschaltet werden kann und lediglich zur Inbetriebnahme oder für intermittierenden Betrieb der Verbrennungsvorrichtung erforderlich ist. Die konstruktive Gestaltung des Zündbrenners ist dabei ausschlaggebend für die Qualität der Gemischaufbereitung und für die Beanspruchung der Glühkerzen, wobei durch Unterbringung der Glühkerze in der separaten Aufnahmekammer diese außerhalb des Flammenbereichs liegt und damit deren thermische Überlastung verhindert wird.

### Vorteile der Erfindung

Der erfindungsgemäße Zündbrenner mit den kennzeichnenden Merkmalen des Anspruchs 1 hat den Vorteil, daß einerseits die Schutzhülse ein Auftreffen des in die Zündkerzen-Aufnahmekammer einströmenden Kraftstoffes auf die Glühwendel der Glühkerze und damit ein Verkoken der Glühkerze verhindert wird, was zu einer erheblichen Verlängerung der Standzeit der Glühkerze führt, und andererseits durch die auch bei ausgeschalteter Glühkerze immer heiße Schutzhülse eine gleichmäßige Verdampfung des auf die Schutzhülse auftreffenden Kraftstoffes gewährleistet wird. Dies führt zu einer sehr guten Gemischaufbereitung und bereits bei kleinem Verbrennungsluft-Kraftstoffverhältnis zu einer rußfreien (blauen) Brennerflamme.

Durch die in den weiteren Ansprüchen aufgeführten Maßnahmen sind vorteilhafte Weiterbildungen und Verbesserungen des im Anspruch 1 angegebenen Zündbrenners möglich.

Durch die etwa vertikale Anordnung der Aufnahmekammer und die Anordnung der Verbindungsöffnung zwischen Aufnahmekammer und Gemischaufbereitungskammer am unteren Ende der Aufnahmekammer wird nicht nur eine vereinfachte Herstellung des Gehäuses des Zündbrenners erzielt, sondern auch eine Kraftstoffsumpfbildung in der Aufnahmekammer verhindert. Der Zündbrenner ist damit stabiler gegenüber mechanischen Erschütterungen als bekannte Zündbrenner.

Durch die Kühlung des Mantels der Aufnahmekammer im Bereich des das Kerzenanschlußgewinde aufnehmenden Innengewindeabschnittes gemäß einer vorteilhaften Ausführungsform der Erfindung wird die Dauerhaltbarkeit der elektrischen Anschlüsse der Glühkerze gewährleistet. Die Kühlung kann dabei durch radial oder axial zur Aufnahmekammer auf deren Umfang verlaufende Kühlrippen oder durch einen den Innengewindeabschnitt umschließenden Ringkanal bewirkt werden, durch welchen die der Gemischaufbereitungskammer zugeführte Verbrennungsluft hindurchgeleitet wird. Im letzten Fall wird zugleich die Verbrennungsluft vorgewärmt, so daß zum Erreichen der Zündtemperatur des Kraftstoff-Luft-Gemisches geringere Energie erforderlich ist.

Durch verschiedenartige Ausgestaltungen des der Gemischaustrittsöffnung vorgesetzten Brennermundes, z.B. als Düse oder als Diffusor, kann die Form der Flamme verschiedenartigen Anforderungen angepaßt werden.

### Zeichnung

Die Erfindung ist anhand von in der Zeichnung dargestellten Ausführungsbeispielen in der nachfolgenden Beschreibung näher erläutert. Es zeigen jeweils in schematischer Darstellung:
Fig. 1 einen Längsschnitt eines Zündbrenners für eine Verbrennungsvorrichtung in Kraftfahrzeugen,
Fig. 2 einen Schnitt des Zündbrenners gemäß Linie 11-11 in Fig. 1,
Fig. 3 einen Längschnitt im Bereich des Abschnittes A in Fig. 2 eines Zündbrenners gemäß einem zweiten Ausführungsbeispiel,
Fig. 4 eine Draufsicht des Abschnittes A in Fig. 2 eines Zündbrenners gemäß einem dritten Ausführungsbeispiel,
Fig. 5 einen Längsschnitt des die Gemischaustrittsöffnung aufweisenden Endes einer Gemischaufbereitungskammer eines Zündbrenners gemäß einem vierten Ausführungsbeispiel.

### Beschreibung der Ausführungsbeispiele

Der in Fig. 1 im Längsschnitt und in Fig. 2 im Querschnitt jeweils schematisch dargestellte Zündbrenner weist eine hohlzylindrische Gemischaufbereitungskammer 10, im folgenden kurz Aufbereitungskammer 10 genannt, und eine Glühkerzenaufnahmekammer 11, im folgenden kurz Aufnahmekammer 11 genannt, auf. Beide Kammern 10,11 verlaufen rechtwinklig zueinander, wobei ihre Längsachsen in einer Ebene liegen. In Einbaulage des Zündbrenners liegt die Aufbereitungskammer 10 etwa horizontal und die Aufnahmekammer 11 vertikal wobei letztere mit ihrem einen offenen Stirnende in eine kreiszylindrische Öffnung 12 in der Kammerwand der Aufbereitungskammer 10 eingesetzt ist. Die Aufbereitungskammer 10 ist an einem Stirnende verschlossen und weist an ihrem anderen Stirnende eine Gemischaustrittsöffnung 13 auf, an welche eine weiter nicht dargestellte Brennkammer der Verbrennungsvorrichtung angeschlossen wird. In der Aufbereitungskammer 10 ist koaxial ein Glühkörper 14 angeordnet, der in der geschlossenen Stirnwand der Aufbereitungs- ' mmer 10 befestigt ist und sich durch die Aufbereitungskammer 10 hindurch bis nahe an die Gemischaustrittsöffnung 13 erstreckt. Der Glühkörper 14 hat mehrere, beispielsweise drei, von einem Schacht 15 radial abstehende Ringrippen 16, von denen die beiden der Gemischaustrittsöffnung 13 näherliegenden Ringrippen 16 gleichmäßig über ihren Umfang verteilte Durchbrüche 17 aufweisen. Nahe der geschlossenen Stirnwand der Aufbereitungskammer 10 mündet eine Luftzuführleitung 18 mit zur Aufbereitungskammer 10 tangentialer Einströmrichtung. Nahe der Gemischaustrittsöffnung 13 ist in der Kammerwand ein Thermoelement 19 angeordnet, das radial in die Aufbereitungskammer 10 bis in die Nähe des stirnseitigen Endes des Glühkörpers 14 hineinragt. Auf die Gemischaustrittsöffnung 13 ist ein mit der Kammerwand der Aufbereitungskammer 10 einstückiger Brennermund 20 aufgesetzt, der als Diffusor mit zum freien Ende hin sich erweiterndem Querschnitt ausgebildet ist. Wie in Fig. 5 dargestellt ist, kann der Brennermund 20 aber auch als Düse mit zum freien Ende hin sich konisch verjüngendem Querschnitt ausgebildet werden. Zur Befestigung des Zündbrenners an der Verbrennungsvorrichtung trägt die Aufbereitungskammer 10 in Nähe des Brennermundes 20 einen radial abstehenden Befestigungsflansch 21, der einstückig mit der Kammerwand ist.

In der Aufnahmekammer 11 ist koaxial eine Glühkerze 22 gehalten, die mit einem Kerzenanschlußgewinde 23 in einen Innengewindeabschnitt 24 an dem der Öffnung 12 abgekehrten Ende der Aufnahmekammer 11 eingeschraubt ist (Fig. 2). Die Glühkerze 22 ragt mit ihrer Glühwendel 25 bis nahe an die Öffnung 12 zu der Aufbereitungskammer 10. Im Bereich der Glühwendel 25 ist die Glühkerze 22 von einer Schutzhülse 26 mit Radialabstand koaxial umschlossen, die im Hinblick auf eine geringe Wärmekapazität und damit verbundene schnelle Aufheizzeit dünnwandig ausgeführt ist, wobei ihre Wandstärke vorzugsweise zwischen 0,1 - 0,3 mm liegt. In die Aufnahmekammer 11 ragt radial ein Mündungsstutzen 27 einer Kraftstoffzulaufleitung 28 hinein, dessen Mündung 29 unmittelbar vor der Außenwand der Schutzhülse 26 liegt. Durch diese - auch bei vorübergehend abgeschalteter Glühkerze 22 - heiße Schutzhülse 26 wird eine gleichmäßige Verdampfung des zugeführten Kraftstoffes gewährleistet, was die Gemischaufbereitung verbessert. Außerdem kann durch die Schutzhülse 26 der Kraftstoff nicht in unmittelbaren Kontakt mit der Glühwendel 25 der Glühkerze 22 gelangen, so daß deren Verkokung weitgehend verhindert wird. Zur Verbesserung der Zündung sind nahe dem freien offenen Stirnende der Schutzhülse 26 in dieser Bohrungen 30 vorgesehen, die gleichmäßig über den Umfang der Schutzhülse 26 verteilt angeordnet sind.

Die Glühkerze 22 wird über zwei elektrische Anschlußleitungen 31 und 32 mit Strom versorgt. Um eine Überhitzung der elektrische Anschlüsse zu vermeiden, ist die Aufnahmekammer 11 im Bereich ihre Innengewindeabschnittes 24 gekühlt. In dem Ausführungsbeispiel in Fig. 1 und 2 erfolgt dabei die Kühlung durch die der Aufbereitungskammer 10 zugeführte Verbrennungsluft. Hierzu ist der Mantel der Aufnahmekammer 11 im Bereich des Innengewindeabschnittes 24 von einem Ringkanai 33 umschlossen, der mit einer Einlaßöffnung 34 und mit einer Auslaßöffnung 35 in die Luftzuführleitung 18 eingeschaltet ist (Fi. 2). Beim Durchströmen des Ringkanals 33 nimmt die Verbrennungsluft Wärme auf, wodurch einerseits der Kerzenanschluß der Glühkerze 22 gekühlt und andererseits die Verbrennungsluft vorgewärmt wird, so daß eine gewisse Energieeinsparung beim Aufheizen des Kraftstoff-Verbrennungsluft-Gemisches auf dessen Zündtemperatur erzielt wird. In einer vereinfachten Bauweise können anstelle des Ringkanals 33 auch Kühlrippen zur Kühlung des Kerzenanschlußgewindes 23 verwendet werden. In dem Ausführungsbeispiel der Fig. 3 sind dabei radiale Kühlrippen 36 auf den Mantel der Aufnahmekammer 11 im Bereich des Innengewindeabschnittes 24 aufgesetzt. Wie in dem Ausführungsbeispiel in Fig. 4 zu sehen ist, können auch axiale Kühlrippen 37 vorgesehen werden, die sich auf dem Außenmantel der Aufnahmekammer 11 über den gesamten Bereich des Innengewindeabschnittes 24 erstrecken.

Die Wirkungsweise des beschriebenen Zündbrenners ist wie folgt:

Zur Inbetriebnahme der Verbrennungsvorrichtung wird zunächst die Glühkerze 37 des Zündbrenners mit Strom versorgt und durch die Kraftstoffzulaufleitung 28 Kraftstoff in die Aufnahmekammer 11 geleitet. Gleichzeitig wird über die Luftzuführleitung 18 Verbrennungsluft in die Aufbereitungskammer 10 gefördert, die infolge der tangentialen Einströmrichtung in der Aufbereitungskammer 10 eine Drehströmung hervorruft. Der auf die von der Glühkerze 22 aufgeheizte Schutzhülse 26 auftreffende Kraftstoff verdampft und vermischt sich in der Aufbereitungskammer 10 mit der Verbrennungsluft. Bei Erreichen einer bestimmten Temperatur entzündet sich das Kraftstoff-Luft-Gemisch, und die Flamme schlägt durch die Gemischaustrittsöffnung 13 in die angeschlossene Brennkammer der Verbrennungsvorrichtung. Nach einiger Zeit erreicht der Glühkörper 14 Zündtemperatur, so daß die Flammenbildung stabilisiert wird. Die Glühkerze 22 wird nunmehr abgeschaltet. Die unter Drall durch die Gemischaustrittsöffnung 13 in die Brennkammer schlagende Zündflamme wird durch die Ausbildung des Brennermundes als Düse (Fig. 5) in der Achse der Brennkammer konzentriert, so daß in der Mitte der Brennkammer eine sehr heiße Verbrennungskernzone gebildt wird, in welcher die mit dem Abgasnebenstrom der Brennkammer zugeführten Rußpartikel schnell auf Reaktionstemperatur gebracht werden. Durch die Ausbildung des Brennermundes als Diffusor (Fig. 1) kann eine Verlagerung und Verbreiterung der Verbrennungskernzone erreicht werden. Der Stärke des für eine stabile Verbrennung notwendigen Dralls des Kraftstoff-Luft-Gemisches kann durch verschiedene Querschnitte der Luftzuführleitung 18 beeinflußt werden. Zur Überwachung des Zündbrenners und zur Regelung der Brennertemperatur auf einen konstanten Wert dient das Thermoelement 19 oder ein anderer Sensor, der die Flammtemperatur des Zündbrenners sensiert.

## Patentansprüche

1. Zündbrenner in einer Vorrichtung zum Verbrennen von Festkörperpartikeln, insbesondere Rußteilchen, im Abgas von Brennkraftmaschinen, mit einer einen Glühkörper (14) koaxial aufnehmenden hohlzylindrischen Gemischaufbereitungskammer (10), die an einem Stirnende verschlossen ist und an dem anderen Stirnende eine Gemischaustrittsöffnung (13) aufweist, mit einer zur Gemischaufbereitungskammer (10) quer verlaufenden, eine Glühkerze (22) koaxial aufnehmenden hohlzylindrischen Aufnahmekammer (11), die mit der Gemischaufbereitungskammer (10) in Verbindung steht, mit einer in der Aufnahmekammer (11) mündenden Kraftstoffzulaufleitung (28) und mit einer in der Gemischaufbereitungskammer mit tangentialer Einströmrichtung mündenden Luftzuführleitung (18), dadurch gekennzeichnet, daß die Glühkerze (22) im Bereich der Glühwendel (25) von einer vorzugsweise dünnwandigen Schutzhülse (26) mit Radialabstand koaxial umschlossen ist und daß die Kraftstoffzulaufleitung (28) in einem radial in die Aufnahmekammer (11) hineinragenden Mündungsstutzen (27) endet, dessen Mündungsöffnung (29) sehr dicht an der Schutzhülse (26) liegt.

2. Zündbrenner nach Anspruch 1, dadurch gekennzeichnet, daß die Achsen von Gemischaufbereitungskammer (10) und Aufnahmekammer (11) in einer Ebene liegen und daß die Aufnahmekammer (11) mit ihrem einen offenen Stirnende in einer kreiszylindrischen Öffnung (12) in der Kammerwand der Gemischaufbereitungskammer (10) mündet.

3. Zündbrenner nach Anspruch 2, dadurch gekennzeichnet, daß die Aufnahmekammer (11) in Einbaulage des Zündbrenners mit annähernd horizontaler Ausrichtung der Gemischaufbereitungskammer (10) oberhalb letzterer mit etwa vertikaler Ausrichtung liegt.

3. Zündbrenner nach einem der Ansprüche 1 - 3, dadurch gekennzeichnet, daß im unteren Bereich der Schutzhülse (26) über ihren Umfang vorzugsweise gleichmäßig verteilte Radialbohrungen (30) eingebracht sind.

5. Zündbrenner nach einem der Ansprüche 1 - 4, dadurch gekennzeichnet, daß die Mündung der Luftzuführleitung (18) nahe dem verschlossenen Stirnende der Gemischaufbereitungskammer (10) liegt.

6. Zündbrenner nach einem der Ansprüche 1 - 5, dadurch gekennzeichnet, daß die Aufnahmekammer (11) an einem Stirnende einen Innengewindeabschnitt (24) zum Einschrauben der Glühkerze (22) aufweist und daß der Mantel der Aufnahmekammer (11) im Bereich des Innengewindeabschnittes (24) gekühlt ist.

7. Zündbrenner nach Anspruch 6, dadurch gekennzeichnet, daß der Mantel der Aufnahmekammer (11) im Bereich des Innengewindeabschnittes (24) rechtwinklig abstehende, sich radial oder axial erstreckende Kühlrippen (36,37) trägt.

8. Zündbrenner nach Anspruch 6, dadurch gekennzeichnet, daß der Mantel der Aufnahmekammer (11) im Bereich des Innengewindeabschnittes (24) von einem Ringkanal (33) umschlossen ist, der mit einem Ein- und Auslaß (34,35) in der Luftzuführleitung (18) eingeschaltet ist.

## Claims

1. Ignition burner in a device for burning solid particles, in particular soot particles, in the exhaust gas of internal combustion engines, comprising a hollow-cylindrical mixture-preparation chamber (10) which coaxially accomodates a heater body (14), is closed at one front end and, at the other front end, has a mixture discharge opening (13), a hollow-cylindrical accomodation chamber (11), which runs transversely to the mixture-preparation chamber (10), coaxially accomodates a heater plug (22) and is connected to the mixture-preparation chamber (10), a fuel-feed line (28) opening out in the accomodation chamber(11), and an air-supply line (18) opening out with a tangential inflow direction in the mixture-preparation chamber, characterized in that the heater plug (22), in the area of the heater coil (25), is enclosed coaxially at a radial distance by a preferably thin-walled protective sleeve (26), and in that the fuel-feed line (28) ends in an orifice connection piece (27) which projects radially into the accommodation chamber (11) and whose orifice opening (29) lies very close to the protective sleeve (26).

2. Ignition burner according to Claim 1, characterized in that the axes of mixtrue-preparation chamber (10) and accomodation chamber (11) lie in one plane, and in that the accomodation chamber (11), with its one open front end, opens out in a circular-cylindrical opening (12) in the chamber wall of the mixture-preparation chamber (10).

3. Ignition burner according to Claim 2, characterized in that, in the installed position of the ignition burner, the accomodation chamber (11), with an approximately horizontal orientation of the mixture-preparation chamber (10), lies above the latter with a roughly vertical orientation.

4. Igition burner according to one of Claims 1 to 3, characterized in that radial bores (30) are made in the lower area of the protective sleeve (26), which radial bores (30) are distributed preferably uniformly over its periphery.

5. Ignition burner according to one of Claims 1 to 4, characterized in that the orifice of the air-supply line (18) lies near to the closed front end of the mixture-preparation chamber (10).

6. Ignition burner according to one of Claims 1 to 5, characterized int that the accomodation chamber (11), at one front end, has an internal thread section (24) in order to screw in the heater plug (22), and in that the circumfernce of the accomadatine chamber (11) is cooled in the area of the internal thread section (24).

7. Ignition burner according to Claim 6, charac- teized in that the circumference of the accomerda- tion chamber (11), in the area of the internal thread section (24), has radially or axially extending cooling ribs (36, 37) projecting at right-angles.

8. Ignition burner according to Claim 6, characterized in that the circumference of the accomodation chamber (11), in the area of the internal thread section (24) is surrounded by an annular channel (33) which, with an inlet and outlet (34, 35) is inserted in mothe air-supply line (18).

## Revendications

1. Brûleur d'allumage dans un dispositif destiné à la combustion de particules solides, notamment de particules de suie dans le gaz d'échappement de moteurs à combustion interne, comprenant une chambre de préparation du mélange (10) cylindrique et creuse qui reçoit un corps à incandescence (14) coaxial, qui est fermée à une extrémité frontale et présente, à son autre extrémité, frontale un orifice de sortie du mélange (13), une chambre de réception (11) cylindrique et creuse, s'tendant transversalement à la chambre de préparation du mélange (10) et recevant une bougie à incandescence (22) coaxiale, qui est en relation avec la chambre de préparation (10), une conduite d'arrivée de carburant (28) débouchant dans la chambre de réception (11 et une conduite d'arrivée d'air (18) débouchant dans lea chambre de préparation (10) suivant une direction d'admission tangentielle, caractérisé en ce que la bougie à incandescence (22) est entourée à quel- quue distance radiale dans la zone du filament incandescent (25) d'un manchon de protection (26) coaxial, de préference à parois minces, et en ce que la conduite d'arrivée de carburant (28) s'achève par une tubulure d'embouchure (27) qui pénètre radialement dans la chambre de réception (11) et dont l'orifice d'embouchure (29) se trouve très proche du manchon de protection (26).

2. Brûleur d'allumage selon la revendication 1, caractérisé en ce que les axes de la chambre de préparation du mlange (10) et de la chambre de réception (11) se trouvent dans un même plan et en ce que la chambre de réception (11) débouche par son extrémité frontale ouverte dans une ouverture cylindrique circulaire (12) aménagée dans la aroi de la chambre de préparation du mélange (10).

3. Brûleur d'allumage selon la revendication 2, caractérisé en ce que la chambre de réception (11) se trouve, le brûleur d'allumage étant en position montée et la chambre de préparation du mélange (10) ayant un alignement senseblement horizontal, au-dessus de cette dernière avec un alignement sensiblement vertical.

4. Brûleur d'allumage selon l'une des revendications 1-3, caracterisé en ce que des perçages radiaux (30), de préférence régulièrement répartis sur son pourtour, sont amenés dans la région inférieure du manchon de protection (16).

5. Brûleur d'allumage selon l'une des revendications 1-4, caractérisé en ce que l'embouchure de la conduite d'arrivée d'air (18) se trouve proche de l'extrémité frontale fermée de la chambre de préparation du mélange.

6. Brûleur d'allumage selon l'une des revendications 1-5, caractérisé en ce que la chambre de réception présente, pour le vissage de la bougie à incandescence (22), une partie pourvue d'un filetage femelle (24) à une extrémité frontale et en ce que l'enveloppe de la chambre de réception (11) est refroidie dans la région correspondant au filetage femelle (24).

7. Brûleur d'alumage selon la revendication 6, caractérisé en ce que l'enveloppe de la chambre de réception (11) comporte, dans la région du filetage fe- mellré (24), des ailettes de refroidissement (36, 37) s'en écartant à angle droit et s'étendant radialement ou axialement.

8. Brûleur d'allumage selon la revendication 6, caractérisé en ce que l'enveloppe de la chambre de réception (11) est entourée dans la région du filetage femelle (24) d'un canal circulaire (33) qui communique par une admission et par une sortie (34, 35) avec la conduite d'arrivée d'air (18).
